# EUROPÄISCHE PATENTSCHRIFT

(11) **EP 1 935 787 B1**
(45) Veröffentlichungstag und Bekanntmachung des Hinweises auf die Patenterteilung: **29.06.2011**
(21) Anmeldenummer: 07024058.5
(22) Anmeldetag: 12.12.2007
(51) Int. Cl.: B65B 25/04, B65B 31/02, B65B 61/02

(54) **Verpackungsmaschine**
Packaging machine
Machine d'emballage

(30) Priorität: 22.12.2006 DE 102006062143; 19.03.2007 DE 102007013698
(43) Veröffentlichungstag der Anmeldung: 25.06.2008
(73) Patentinhaber: Multivac Sepp Haggenmüller GmbH & Co. KG, 87787 Wolfertschwenden (DE)
(72) Erfinder: Maisel, Matthias, 87487 Wiggensbach (DE)
(74) Vertreter: Grünecker, Kinkeldey, Stockmair & Schwanhäusser Anwaltssozietät

(56) Entgegenhaltungen:
- EP-A- 1 714 885
- WO-A-2006/086827
- AT-B- 298 212
- US-A- 4 685 274
- US-A1- 2002 043 050
- US-A1- 2003 172 627
- US-B1- 6 441 340

## Beschreibung

Die Erfindung betrifft eine Verpackungsmaschine zum Herstellen von Packungen aus mit Packgut gefüllten Verpackungen nach dem Oberbegriff des Anspruchs 1.

Die Erfindung betrifft auch ein Verfahren zur Verlängerung der Haltbarkeit von in Verpackungen gefüllten Packgut.

Zur Herstellung von Packungen durch Verpacken von Packgut in verpackungen sind bereits Maschinen im Handel erhältlich, bei denen beispielsweise muldenförmige, mit Packgut gefüllte Verpackungen mit einer Deckelfolie geschlossen und versiegelt werden. Auf diese Weise lassen sich Vakuumverpackungen oder Packungen mit Inertgasfüllung verwirklichen.

Bei der Verpackung bestimmter Lebensmittel, beispielsweise von Käse, von Obst und Gemüse wie Spargel, Salat, von weiteren Lebensmitteln oder von dergleichen atmungsaktiven Produkten haben geschlossene Verpackungen den Nachteil, dass beim Reifeprozess in der Verpackung Gase, insbesondere Ethylen und Kohlendioxid entstehen, die die Haltbarkeit beeinträchtigen. Insbesondere Ethylen beschleunigt den Reifungsvorgang und verkürzt danach die Haltbarkeit. Kohlendioxid verursacht unter anderem unerwünschte Gärungsprozesse und wirkt somit auch der Haltbarkeit entgegen. Wünschenswert für eine gute Haltbarkeit von derartigem Packgut ist, eine an das zu verpackende Produkt angepasste Atmosphäre, z. B. im Falle bestimmter Lebensmittel ein möglichst gleichbleibender Sauerstoffgehalt in der Atmosphäre im Inneren der Packungen beispielsweise von ungefähr 5 % unter Entfernung unerwünschter Gase wie Kohlendioxid und Ethylen. Zu diesem.Zweck ist man dazu übergegangen, entsprechend perforierte Folien zu verwenden. Die Deckelfolien können dabei üblicherweise in Vorratsrollen von dem Betreiber der verpackungsmaschine bei Folienanbietern bezogen werden.

Eine Verpackungsmaschine gemäß dem Oberbegriff des Anspruchs 1 geht aus der EP 1 714 885 A1 hervor. Dort ist eine Perforationseinheit vorgesehen, die die Deckelfolie vor der Verbindung mit den Packungsmulden perforieren kann.

Die WO 2006/086827 A1 offenbart Behälter zum Lagern verderblicher Ware wie Obst, Gemüse, Blumen, Pilzen oder Nüssen. Jeder der Lagerbehälter ist mit einer aufwendigen Messapparatur verbunden, die die Konzentration eines bestimmten Gases in den Behälter misst. Sobald die gemessene Gaskonzentration eine vorbestimmte Konzentrationsschwelle unter- oder überschreitet, wird zusätzliches Gas in den Behälter eingeleitet, um die Gaskonzentration wieder zu stabilisieren. Eine solche Art der kontinuierlichen Überwachung der Atmosphäre in dem Behälter ist ungeeignet für Verpackungen, die nach dem Verpackungsprozess in den Handel gelangen und dabei nicht weiter kontrolliert werden können.

Die EP 1 378 450 A1 beschreibt ein Verfahren zum Herstellen von Verpackungen, bei dem stichprobenartig der Austritt von Gas aus gefüllten und versiegelten Verpackungen gemessen wird.

In der nicht vorveröffentlichten Druckschrift DE 10 2006 017 887.4 wird weiterhin eine Verpackungsmaschine beschrieben, bei der eine Perforationseinheit zum Perforieren der Deckelfolie vorgesehen ist. Dadurch lässt sich die gleiche Folie, die zum dichten Verschliessen der Verpackungen verwendet wird, für Verpackungen mit selektiv permeabler Deckelmembran verwenden.

Ausgehend von einer solchen Vorrichtung hat die Erfindung die Aufgabe, eine Verpackungsmaschine vorzuschlagen, mittels der die Haltbarkeit atmungsaktiven Packguts verbessert werden kann.

Diese Aufgabe wird bei einer Verpackungsmaschine nach dem Oberbegriff des Anspruchs 1 durch dessen kennzeichnende Merkmale und durch das Verfahren nach Anspruch 16 gelöst.

Durch die in den Unteransprüchen genannten Massnahmen sind vorteilhafte Ausführungen und Weiterbildungen der Erfindung möglich.

Dementsprechend zeichnet sich eine erfindungsgemässe Verpackungsmaschine dadurch aus, dass Mittel zur Beeinflussung der Atmosphäre in der Verpackung abhängig von der Atmungsrate des Packguts vorgesehen sind. Durch eine solche Massnahme kann die Haltbarkeit eines atmungsaktiven Packguts, beispielsweise eines Lebensmittels wie Gemüse, Obst oder dergleichen verlängert werden.

Die Beeinflussung der Atmosphäre in der Verpackung kann dabei beispielsweise durch eine von der Atmungsrate des jeweiligen Produkts abhängige Zufuhr und/oder Abfuhr eines oder mehrerer Gase vorgenommen werden. Eine andere Möglichkeit, die Atmosphäre in der Verpackung zu beeinflussen besteht darin, die Verpackung ganz oder teilweise gasdurchlässig auszugestalten. Durch derartige Maßnahmen kann die Abfuhr von durch Atmung des Packguts in der Verpackung entstehender Gase und/oder die Zufuhr von atmosphärischer Umgebungsluft in die Verpackung bewirkt werden. So kann beispielsweise durch die Abfuhr von CO₂ und/oder Ethylen durch Diffusion durch einen entsprechend durchlässigen Bereich der Verpackung eine längere Haltbarkeit entsprechender Produkte wie Gemüse oder Obst erreicht werden. Ein solcher Vorgang kann durch Zufuhr von Luftsauerstoff, z.B. ebenfalls durch Diffusion aus der Umgebung unterstützt werden.

Erfindungsgemäß umfasst die Verpackungsmaschine Mittel zum Erfassen der Atmungsrate des zu verpackenden Packguts. Auf diese Weise kann sichergestellt werden, dass der für die Einstellung der Atmosphäre in der Verpackung verwendete Wert der Atmungsrate der tatsächlichen Atmungsrate des zu verpackenden Packguts weitestgehend entspricht.

Erfindungsgemäß erfolgt eine individuelle Bestimmung der Atmungsrate des Packguts in jeder einzelnen Verpackung oder einer Gruppe von Verpackungen. Eine solche Verpackungsgruppe kann z.B. aus mehreren in einem Arbeitstakt gemeinsam bearbeiteten Verpackungen bestehen. Bei der Integration der entsprechenden Mittel zum Erfassen der Atmungsrate in den Arbeitsablauf der Verpackungsmaschine ist eine derartige individuelle Anpassung der Verpackung oder einer Verpackungsgruppe bzw. eine Beeinflussung der Innenatmosphäre der Verpackungen oder Verpackungsgruppen möglich.

Die Erfassung der Atmungsrate des zu verpackenden Produkts wird dabei während der Verpackung durch die Verpackungsmaschine selbst vorgenommen .

Bei einer bereits vorab durchgeführten Bestimmung der Atmungsrate kann sogar für jedes einzelne zu verpackende Packgut direkt der erfasste Wert zur Manipulation der genau für dieses Produkt nachfolgend her- bzw. fertigzustellenden Verpackung herangezogen werden. Hierdurch ist eine optimale Einflussnahme auf die Innenatmosphäre möglich.

Zur Erfassung der Atmungsrate wird bei einer erfindungsgemäßen Verpackungsmaschine vorzugsweise wenigstens ein Gassensor vorgesehen. Derartige Gassensoren sind beispielsweise zur Konzentrationsmessung von CO₂ sowie auch für ändere Gase im Handel erhältlich. Grundsätzlich sind für die Erfindung zu diesem Zweck auch alle künftigen Entwicklungen von Gassensoren verwendbar. Unter einem Gassensor wird erfindungsgemäß jeder Sensor verstanden, der dazu geeignet ist, eine Gasmenge und/oder eine Gaskonzentration zu detektieren bzw. zu erfassen, z.B. auch ein Infrarotsensor, ein Spektrometer oder dergleichen.

Um nicht nur die Gasmenge oder -konzentration in der Verpackung oder Verpackungsgruppe bzw. in der näheren Umgebung der Verpackung oder Verpackungsgruppe, beispielsweise über einer oder mehreren Verpackungsschalen oder -mulden, sondern auch die Atmungsrate des darin befindlichen Produkts bezogen auf das erfasste Gas zu bestimmen, wird eine zeitabhängige Messung durchgeführt und die damit erfasste Änderung der Gaskonzentration als Maß für die Atmungsrate verwendet.

Zu diesem Zweck wird bevorzugt eine Messstation in der Verpackungsmaschine aufgebaut, die einer Versiegelungsstation vorgeordnet ist. Somit kann das Messergebnis aus der Messstation zur Bestimmung der Atmungsrate dazu verwendet werden, um vor oder während der Versiegelung der Verpackungen die gewünschte Einflussnahme auf die Innenatmosphäre der Verpackung oder Verpackungsgruppe vorzunehmen.

Zur erfindungsgemäßen Beeinflussung der Atmosphäre sind unterschiedliche Maßnahmen möglich. So kann beispielsweise eine Deckelfolie zum Verschluss einer oder mehrerer Schalen oder Packungsmulden vor der Versiegelung der Verpackung oder Verpackungsgruppe entsprechend dem erfassten Messwert des Packguts individuell abgestimmt werden, beispielsweise durch Perforationen oder sonstige Maßnahmen zu Beeinflussung der Durchlässigkeit, wie z.B. Materialschwächungen durch Abtragen, Dehnen, oder dergleichen. Auch andere Bereiche, z. B. Schalen oder Mulden einer Unterfolie können entsprechend bearbeitet, z. B. perforiert werden. Auch eine Gaszufuhr, die bei bekannten Maschinen in der Versiegelungsstation stattfindet, kann unter Berücksichtigung des in der vorgeordneten Messstation erfassten Messwerts dosiert und gesteuert werden.

Grundsätzlich ist auch eine Einflussnahme auf die Innenatmosphäre der Verpackungen nach der Versiegelung denkbar, indem die Gasdurchlässigkeit der Verpackungen nach dem Versiegeln verändert wird.

Zur Beeinflussung der Innenatmosphäre der Verpackung werden, wie bereits oben angedeutet, vorteilhafterweise Mittel vorgesehen, die eine selektive Permeabilität wenigstens eines Teils der Verpackung erzeugen. Eine solche selektive Permeabilität ist beispielsweise durch Perforationen möglich, wobei die Anzahl sowie die Größe und Form der Perforation zur Herstellung der Selektivität verwendbar sind. Eine andere Möglichkeit, eine Verpackung wenigstens teilweise selektiv permeabel zu gestalten, besteht darin, beispielsweise die Deckelfolie und/oder andere Verpackungsbereiche ganz oder teilweise zu dehnen, um einen Bereich selektiver Permeabilität zu erzeugen. Geschwächte Materialzonen können gegebenenfalls durch Verstärkungsmittel, wie Netzauflagen oder dergleichen, stabilisiert werden. Eine entsprechende Maßnahme ist beispielsweise auch durch Materialabtrag, durch Anschmelzen oder derartige Maßnahmen denkbar. In einer anderen Ausführungsform können.auch Teile der Verpackung mit. Öffnungen versehen werden, die anschließend mit entsprechend durchlässigen Materialien wieder verschlossen werden.

Die Verwendung von Perforationsmitteln bietet dabei verschiedene Vorteile. Zum einen kann wie oben angeführt, durch Auswahl der Anzahl, der Form der Perforationen die Durchlässigkeit sowohl.hinsichtlich der Menge, als auch hinsichtlich der Selektivität beeinflusst werden. Darüber hinaus können Perforationsmittel leicht in eine Verpackungsmaschine integriert werden, beispielsweise im Bereich einer Deckelfolie und/oder im Bereich einer Unterfolie. Dabei kann eine geformte oder ungeformte Folie entsprechend bearbeitet werden. In Frage kommen beispielsweise mechanische Perforationsmittel, Perforationsmittel mit Fluidstrahldüsen, beispielsweise Wasserstrahldüsen und/oder Perforätionsmittel unter zu Hilfenahme von Lasern oder dergleichen.

Bevorzugt werden die entsprechenden Teile der Verpackung, die zur Beeinflussung der Innenatmosphäre der Verpackungen herangezogen werden, in einem vom Packgut beabstandeten Bereich der Maschine entsprechend aufgearbeitet und erst anschließend der Verpackung hinzugefügt. Bei Rollen- bzw. Tiefziehmaschinen oder Schalenversiegelungsmaschinen kann beispielsweise die Deckelfolie und/oder die Unterfolie entsprechend bearbeitet werden, bevor sie der Versiegelungsstation zugeführt wird.

Durch eine derartige räumliche Trennung wird vermieden, dass Verunreinigungen, die durch Bearbeitung der Verpackung beispielsweise in Form von Dampf entstehen können, in den Bereich des Packguts gelangen. Grundsätzlich kann die Bearbeitung der Folien jedoch auch erst während oder nach der Versiegelung erfolgen.

Eine Messstation zur Erfassung der Atmungsrate kann auf unterschiedliche Art und weise aufgebaut sein. Um ein packungsspezifisches Messergebnis zu erhalten, kann in einer besonderen Ausführungsform eine Messkammer vorgesehen werden, die die auszumessende Verpackung aufnimmt, gegenüber der Umgebung verschließt und sodann über eine bestimmte Zeit mittels eines zur Erfassung einer Gasmenge und/oder einer Gaskonzentration geeigneten Sensors eine Gasmenge und/oder eine Gaskonzentration erfasst. Sofern keine individuelle, auf jede einzelne Verpackung zuzuordnende Messwerterfassung gewünscht wird, kann auch eine gewisse Anzahl derartiger Verpackungen, beispielsweise bei einer Rollen- oder Tiefziehmaschine mehrere in einer oder mehreren Reihen zusammenhängende Verpackungen als Verpackungsgruppe in eine solche Messkammer gebracht werden. In diesem Fall wird bei' der Messung der Atmungsrate diese über die in der Messkammer befindlichen Verpackungen gemittelt.

Die Erfindung kann bei unterschiedlichen Arten von Verpackungen sinnvoll angewandt werden. In Frage kommen beispielsweise sogenannte Schalenverpackungen, bei denen Produkte in eine vorgeformte schalenförmige Unterfolie eingelegt und anschließend mit einer Deckelfolie versiegelt werden. Erfindungsgemäß können jedoch auch Verpackungsbeutel oder Verpackungen bei denen eine oder mehrere Folien über das Produkt gespannt werden, entsprechend bearbeitet werden. Derartige Verpackungen sind beispielsweise unter dem Ausdruck "Flowpack" bekannt.

Die Beeinflussung der Innenatmosphäre ist, wie bereits erwähnt, beispielsweise durch eine Perforation von Verpackungsfolien möglich. Derartige Perforationen können dabei in unterschiedlichen Bereichen der Verpackung, beispielsweise bei Schalenverpackungen in der Deckelfolie, aber auch an sonstigen, beliebigen Stellen vorgenommen werden. Durch geeignete Anordnung derartiger Perforationen kann eine bessere Verteilung der Gasdurchlässigkeit der Verpackung und somit eine gute Verteilung des zu- und/oder abgeführten Gases innerhalb der Packung erreicht werden.

Es wird bevorzugt, die erfindungsgemäße Verpackungsmaschine als sogenannte Tiefzieh- oder Rollenmaschine oder aber auch als sogenannte Schalenversiegelungsmaschine (Tray-Sealer) auszubilden. Bei derartigen Verpackungsmaschinen werden die Verpackungen aus muldenförmigen Schalen gebildet, in die das Packgut eingelegt wird und die anschließend mit einer Deckelfolie verschlossen werden. Bei einer Schalenversiegelungsmaschine werden hierbei einzelne Schalen verwendet, die beispielsweise von einem Stapel entnommen werden. Bei einer Rollen- oder Tiefziehmaschine wird eine bestimmte Anzahl zusammenhängender Verpackungen in einer Formstation geformt bzw. tiefgezogen, zusammenhängend im Takt der Maschine weitertransportiert, gefüllt, versiegelt und erst im Anschluss an die Versiegelung zu einzelnen Packungen geschnitten.

Bei Maschinen dieser Art ist in der Versiegelungsstation bereits nach dem Stand der Technik eine Evakuierung und Gaszufuhr in die Verpackung möglich. In Kombination mit der Erfindung wird nunmehr vorzugsweise bei derartigen Maschinen eine Messstation zur Erfassung der Atmungsrate der Versiegelungsstation vorgeordnet. Je nach Ausführung kann in der Versiegelungsstation eine Evakuierung und Gaszufuhr zu den Verpackungen erfolgen.

Sofern bei einer derartigen Maschine eine gewisse Gasdurchlässigkeit der Verpackung gewünscht wird, wird dabei vorteilhafterweise die Deckelfolie vor der Versiegelung der Verpackung entsprechend bearbeitet, beispielsweise perforiert. Dies kann bei derartigen Maschinen deutlich beabstandet von dem Packgut vorgenommen werden, da die Deckelfolie in der Regel von einer hiervon beabstandet gelagerten Vorratsrolle abgezogen wird und problemlos eine entsprechende Perforationseinheit zwischen der Vorratsrolle und der Siegelstation angeordnet werden kann.

Eine besonders vorteilhafte Ausführungsform der Erfindung ergibt sich dann, wenn nicht nur die gemessene Atmungsrate des Packguts für die Beeinflussung der Innenatmosphäre, beispielsweise der Ausgestaltung einer gasdurchlässigen Verpackung, herangezogen wird, sondern zugleich spezifische Parameter der für die hergestellten Packungen vorgesehenen Art der Lagerung Berücksichtigung finden. Derartige Lagerparameter können durch die Umgebung am Ort der Lagerung, z.B. der Temperatur, Luftfeuchtigkeit oder dergleichen vorliegen. Darüber hinaus können auch weitere produktspezifische Parameter berücksichtigt werden, so kann die Oberfläche; der Reifegrad, die Vorbehandlung und/oder sonstige Informationen für die Art der Einflussnahme der Innenatmosphäre der Verpackungen berücksichtigt werden. Gegebenenfalls können produktabhängig Werte wie Reifegrad, Oberfläche oder dergleichen auch in der Messstation zur Erfassung der Atmungsrate bestimmt werden.

Zu einer besonderen Ausführungsform wird eine komplette olfaktometrische Messung in einer solchen Messstation untergebracht.

Diese Berücksichtigung von Produkteigenschaften oder aber auch der Lagerverhältnisse am Ort der vorgesehenen Lagerung werden vorzugsweise durch eine rechnerische Korrektur des Messwerts der Atmungsrate in einer entsprechenden Kontrolleinheit vorgenommen.

Ein Ausführungsbeispiel der Erfindung ist in der Zeichnung dargestellt und wird anhand der Figur nachfolgen näher erläutert.

Die einzige Figur zeigt eine schematische Darstellung einer erfindungsgemäßen Verpackungsmaschine.
Figur 1 zeigt eine sogenannte Rollen- oder Tiefziehmaschine in einem schematischen, ausschnittsweise dargestellten Diagramm.

Packungsmulden 2, die von einer nicht näher dargestellten Formstation in eine' Unterfolie 3 geformt wurden, werden mit' Packgut 4 befüllt. Das Packgut 4 kann ein atmungsaktives Produkt, beispielsweise Gemüse oder Obst sein. In einer Messstation 5 werden die gefüllten Packungsmulden 2 in einer Messkammer 6 von der Außenumgebung getrennt. Im dargestellten Ausführungsbeispiel besteht die Messkammer 6 aus einem Unterteil 7 sowie einem Oberteil 8. Eines oder beide der Teile 7, 8 können hubbeweglich angeordnet sein, so dass sie für den An- und Abtransport der jeweiligen Packungsmulden 2 geöffnet werden können.

In der Messstation 5 bzw. der Messkammer 6 sind zwei schematisch angedeutete Sensoren 9, 10 dargestellt. Der Sensor 10 ist dabei ein Sensor, der unmittelbar ein verwertbares Signal erzeugen und einer Kontrolleinheit 11 der Verpackungsmaschine 1 zuführen kann. Der Sensor 9 hingegen bedarf einer eigenen Sensorkontroll- und/oder Auswerteeinheit 12, um weiterverarbeitbare Messergebnisse für die Kontrolleinheit 11 zu erzeugen. In der dargestellten Ausführungsform besteht eine Rückkopplungsleitung 13 zwischen der Kontrolleinheit 11 und der Sensorkontroll- und/oder Auswerteeinheit 12, mit der bei Bedarf eine Regelung der Messung durchgeführt werden kann.

Der Sensor 9 kann beispielsweise ein Gassensor, insbesondere ein CO₂-Sensor sein. Derartige Sensoren sind mit eigenen Sensorkontroll- und/oder Auswerteeinheiten marktüblich.

Der Sensor 10 kann beispielsweise ein Temperatursensor sein. Weitere Sensoren, beispielsweise zur Messung der Feuchtigkeit oder zur Erfassung eines weiteren Gases können ohne weiteres ebenfalls vorgesehen werden.

Der Gassensor 9 wird zur Bestimmung der Atmungsrate verwendet. Hierzu ist es erforderlich, die Gasmessung zeitabhängig vorzunehmen bzw. eine Veränderung der Gaskonzentration zu erfassen (Gradientenmessung). Diese Art der Messung kann beispielsweise von der Sensorkontroll-und/oder Auswerteeinheit 12 kontrolliert werden, so dass bereits ein fertiger Messwert für die Atmungsrate an die Kontrolleinheit 11 übergeben wird. In einer anderen Ausführungsform kann jedoch auch die Kontrolleinheit die zeitabhängige Messung steuern oder regeln.

Die Erfassung weiterer Parameter, wie beispielsweise Temperatur, Feuchtigkeit, Oberfläche der Produkte, usw. kann zur Verbesserung der Haltbarkeit herangezogen werden. Insbesondere können derartige zusätzliche Messwerte verwendet werden, um einen vergleich der Umgebungsverhältnisse am Ort der Verpackungsmaschine mit.dem zu erwartenden Lagerort vorzunehmen. Alle erfassten Messwerte sowie eventuell zusätzlich zur Verfügung gestellte Informationen im Hinblick auf den Lagerort oder die Art der Lagerung (wobei auch der Transport der Ware als Lagerung betrachtet werden kann) können in einer hochentwickelten Ausführungsform der Erfindung durch die Kontrolleinheit 11 berücksichtigt werden, um die Innenatmosphäre der Verpackungen zu beeinflussen, z.B. um eine Perforationseinheit 14 anzusteuern.

Die Perforationseinheit 14 bringt Perforationen 15 in eine von einer Vorratsrolle 16 abgezogenen Oberfolie 17 an.

Vorliegend ist ein Laser 18 mit fokussiertem Laserstrahl 19 angedeutet, es können jedoch auch andere Möglichkeiten zur Beeinflussung der Durchlässigkeit der Oberfolie und insbesondere zum Anbringen von Perforationen 15 in Betracht gezogen werden. Auch eine mechanische Perforation wäre beispielsweise denkbar. Hierbei könnte beispielsweise die Größe der Perforationen durch die Eindringtiefe von Perforationsnadeln, usw. verändert werden.

Die Perforationen 15 werden sowohl im Hinblick auf ihre Größe, ihre Anzahl sowie ihre Form an den gewünschten Gasaustausch zwischen der Innenatmosphäre der Verpackungen und der äußeren Umgebung angepasst. In einer Versiegelungsstation 20, die eine Versiegelungskammer 21 bestehend aus einem Oberteil 22 und einem Unterteil 23 umfasst, wird die Oberfolie 17 mittels einer Siegelplatte 25 mit der Unterfolie 3 bzw. Verpackungsmulden 2 verbunden bzw. verschweißt. Die Versiegelungskammer 21 bzw. deren Oberteil 22 und Unterteil 23 sind zum Zwecke der Zufuhr und Entnahme der aus Unterfolie 3 und Oberfolie 17 gebildeten Packungen 26 beweglich, vorzugsweise hubbeweglich ausgebildet, so dass die Versiegelungskammer 21 geöffnet und geschlossen werden kann.

In der Versiegelungskammer 21 kann eine Evakuierung und eine von der Messung der Messstation abhängige Gaszufuhr in die Verpackungen vorgenommen werden.

Die fertigen Verpackungen 26 werden sodann einer nicht näher dargestellten Schneidstation zugeführt, die die noch zusammenhängenden Packungen 26 in Einzelpackungen trennt.

Die dargestellte Ausführungsform stellt nur ein Beispiel für die Verwirklichung der Erfindung dar. Die Gasdurchlässigkeit der Verpackungen 26 kann auch auf andere Weise als durch Perforation einer Oberfolie beeinflusst werden. Auch dicht geschlossene Verpackungen 26 können beispielsweise durch Gaszufuhr in der Siegelstation 20 hinsichtlich ihrer Innenatmosphäre beeinflusst werden. Auch Kombinationen von Gaszufuhr und Erzeugung von Gasdurchlässigkeiten, insbesondere selektiven Gasdurchlässigkeiten können zur Steigerung der Haltbarkeit des verpackten Packguts 4 erfindungsgemäß eingesetzt werden.

### Bezugszeichenliste

- 1: Rollen- oder Tiefziehmaschine
- 2: Packungsmulde
- 3: Unterfolie
- 4: Packgut
- 5: Messstation
- 6: Messkammer
- 7: Unterteil
- 8: Oberteil
- 9: Sensor
- 10: Sensor
- 11: Kontrolleinheit
- 12: Sensorkontroll- und/oder Auswerteeinheit
- 13: Rückkopplungsleitung
- 14: Perforationseinheit
- 15: Perforation
- 16: Vorratsrolle
- 17: Oberfolie
- 18: Laser
- 19: Laserstrahl
- 20: Versiegelungsstation
- 21: Versiegelungskammer
- 22: Oberteil
- 23: Unterteil
- 24: Siegelplatte
- 25: Siegelplatte
- 26: Verpackung

## Patentansprüche

1. Verpackungsmaschine (1) zum Herstellen von Packungen aus mit Packgut gefüllten Verpackungen, wobei Mittel zur Beeinflussung der Atmosphäre im Innenraum der Verpackungen (26) abhängig von der Atmungsrate des Packguts (4) vorgesehen sind, **dadurch gekennzeichnet,**
**dass** Mittel (9) zum Messen einer Gaskonzentration individuell in jeder einzelnen Verpackung (26) oder in einer Gruppe von Verpackungen (26) vorgesehen sind,
**dass** eine Sensorkontroll- und/oder Auswerteeinheit (12) vorgesehen ist, die dazu ausgebildet ist, aus einer zeitabhängigen Änderung der Gaskonzentration einen fertigen Wert für die Atmungsrate des Packguts (4) zu bestimmen und diesen Wert an eine Kontrolleinheit (11) der Verpackungsmaschine (1) zu übergeben,
und **dass** die Verpackungsmaschine (1) ferner dazu ausgebildet ist, den für ein bestimmtes Packgut (4) bestimmten Wert der Atmungsrate zur Manipulation einer nachfolgend her- oder fertigzustellenden Verpackung heranzuziehen.

2. Verpackungsmaschine nach Anspruch 1, **dadurch gekennzeichnet, dass** Mittel zur Dosierung eines oder mehrerer zuzuführender Gase in den Innenraum der Verpackung (26) in Abhängigkeit von der Atmungsrate des Packguts (4) vorgesehen sind.

3. Verpackungsmaschine nach einem der vorgenannten Ansprüche, **dadurch gekennzeichnet, dass** Mittel zur Erzeugung einer Gasdurchlässigkeit wenigstens eines Teils der Verpackung (26) in Abhängigkeit von der Atmungsrate des Packguts (4) vorgesehen sind.

4. Verpackungsmaschine nach Anspruch 3, **dadurch gekennzeichnet, dass** die Verpackungsmaschine zum Erzeugen einer Perforierung von Folienverpackungen, insbesondere von Beuteln und/oder Mulden (2) in einer geformten oder ungeformten Folie (3), ganz oder teilweise vor, beim oder nach dem Siegelvorgang ausgebildet ist.

5. Verpackungsmaschine nach einem der Ansprüche 3 oder 4, **dadurch gekennzeichnet, dass** Perforationsmittel (14) zur Herstellung einer Perforation (15) in wenigstens einem Teil der Verpackung (26) vorgesehen sind.

6. Verpackungsmaschine nach einem der Ansprüche 4 oder 5, **dadurch gekennzeichnet, dass** Mittel (14, 18) zur Einstellung der Anzahl und/oder Grösse und/oder Form von Perforationsöffnungen vorgesehen sind.

7. Verpackungsmaschine nach einem der Ansprüche 4 bis 6, **dadurch gekennzeichnet, dass** die Anordnung der Perforationen (15) in der Verpackung (26) an eine gute Verteilung des zu- und/oder abgeführten Gases innerhalb der Packung (26) angepasst ist.

8. Verpackungsmaschine nach einem der vorgenannten Ansprüche, **dadurch gekennzeichnet, dass** wenigstens ein Gassensor (9, 10) zum Erfassen der Gaskonzentration vorgesehen ist.

9. Verpackungsmaschine nach Anspruch 8, **dadurch gekennzeichnet, dass** der Gassensor (9, 10) zur Erfassung der O₂- und/oder der CO₂- und/oder der Ethylen-Konzentration vorgesehen ist.

10. Verpackungsmaschine nach einem der vorgenannten Ansprüche, **dadurch gekennzeichnet, dass** eine Messstation (5) zum Bestimmen der Atmungsrate einer Versiegelungsstation (20) vorgeordnet ist.

11. Verpackungsmaschine nach einem der vorgenannten Ansprüche, **dadurch gekennzeichnet, dass** Mittel (14) zur Erzeugung einer selektiven Permeabilität wenigstens eines Teils der Verpackung (26) vorgesehen sind.

12. Verpackungsmaschine nach einem der vorgenannten Ansprüche, **dadurch gekennzeichnet, dass** Mittel zur Einstellung der Gasdürchlässigkeit wenigstens eines Teils der Verpackung (26) vorgesehen sind.

13. Verpackungsmaschine nach einem der vorgenannten Ansprüche, **dadurch gekennzeichnet, dass** sie als Tiefzieh-und/oder Schalenversiegelungsmaschine (1) ausgebildet ist.

14. Verpackungsmaschine nach einem der vorgenannten Ansprüche, **dadurch gekennzeichnet, dass** die Kontrolleinheit (11) zur Berücksichtigung von produktspezifischen Parametern und/oder vom Ort und der Art der Lagerung abhängigen Parameter vorgesehen ist.

15. Verpackungsmaschine nach einem der vorgenannten Ansprüche, **dadurch gekennzeichnet, dass** eine rechnerische Korrektur des Messwerts der Atmungsrate zur Anpassung an sonstige produktspezifische. Parameter oder an die für das Packgut (4) vorgesehenen Lagerverhältnisse vorgesehen ist

16. Verfahren zur Verlängerung der Haltbarkeit von in Verpackungen (26) gefülltem Packgut, wobei bei der Verpackung bzw. Herstellung der Packungen (26) die Innenatmosphäre der Packungen (26) abhängig von der Atmungsrate des Packguts (4) beeinflusst wird, **dadurch gekennzeichnet, dass** eine zeitabhängige Messung einer Gaskonzentration vorgenommen wird,
dass eine Sensorkontroll- und/oder Auswerteeinheit (12) vorgesehen ist, die aus der erfassten Veränderung der Gaskonzentration einen Wert für die Atmungsrate bestimmt und diesen an eine Kontrolleinheit (11) der Verpackungsmaschine (1) übergibt,
wobei die Atmungsrate des Packguts (4) individuell in jeder Verpackung (26) oder in einer Gruppe von Verpackungen (26) bestimmt wird,
und wobei der für ein bestimmtes Packgut (4) bestimmte Wert der Atmungsrate zur Manipulation einer nachfolgend her- oder fertigzustellenden Verpackung herangezogen wird.

## Claims

1. A packaging machine (1) for producing packages from packagings filled with packaged produce, wherein means are provided for influencing the atmosphere in the interior of the packagings (26) depending on the breathing rate of the packaged produce (4), **characterised in that** means (9) are provided for measuring a gas concentration individually in each separate packaging (26) or in a group of packagings (26),
**in that** a sensor control and/or evaluating unit (12) is provided, which is designed to determine from a time-dependent change in the gas concentration an end value for the breathing rate of the packaged produce (4) and to deliver this value to a control unit (11) of the packaging machine (1),
and **in that** the packaging machine (1) is also designed to use the value of the breathing rate determined for a given packaged produce (4) for the handling of a packaging to be subsequently produced or completed.

2. A packaging machine according to Claim 1, **characterised in that** means are provided for dosing one or more gases to be supplied into the interior of the packaging (26) depending on the breathing rate of the packaged produce (4).

3. A packaging machine according to any one of the preceding Claims, **characterised in that** means are provided for creating a gas permeability of at least one part of the packaging (26) depending on the breathing rate of the packaged produce (4).

4. A packaging machine according to Claim 3, **characterised in that** the packaging machine is designed to create a perforation of film packagings, in particular of bags and/or trays (2), in a moulded or non-moulded film (3) wholly or partly before, during or after the sealing process.

5. A packaging machine according to either Claim 3 or Claim 4, **characterised in that** the perforating means (14) are provided to create a perforation (15) in at least one part of the packaging (26).

6. A packaging machine according to either Claim 4 or Claim 5, **characterised in that** means (14,18) are provided for adjusting the number and/or size and/or form of perforation openings.

7. A packaging machine according to any one of Claims 4 to 6, **characterised in that** the arrangement of the perforations (15) in the packaging (26) is adapted to a satisfactory distribution of the gas supplied and/or dissipated inside the packaging (26).

8. A packaging machine according to any one of the preceding Claims, **characterised in that** at least one gas sensor (9,10) is provided to detect the gas concentration.

9. A packaging machine according to Claim 8, **characterised in that** the gas sensor (9,10) is provided to detect the O₂ and/or CO₂ and/or ethylene concentration.

10. A packaging machine according to any one of the preceding Claims, **characterised in that** a measuring station (5) for determining the breathing rate is arranged upstream of a sealing station (20).

11. A packaging machine according to any one of the preceding Claims, **characterised in that** means (14) are provided for creating a selective permeability of at least one part of the packaging (26).

12. A packaging machine according to any one of the preceding Claims, **characterised in that** means are provided for adjusting the gas permeability of at least one part of the packaging (26).

13. A packaging machine according to any one of the preceding Claims, **characterised in that** it takes the form of a deep-drawing and/or tray-sealing machine (1).

14. A packaging machine according to any one of the preceding Claims, **characterised in that** the control unit (11) is provided to take into account product-specific parameters and/or parameters depending on the location and type of storage.

15. A packaging machine according to any one of the preceding Claims, **characterised in that** a computational correction of the measured value of the breathing rate is provided for adaptation to other product-specific parameters or to the storage conditions provided for the packaged produce (4).

16. A method of prolonging the shelf life of packaged produce filling packagings (26), wherein during the packaging or production of the packagings (26) the internal atmosphere of the packagings (26) is influenced depending on the breathing rate of the packaged produce (4), **characterised in that** a time-dependent measurement of a gas concentration is carried out,
**in that** a sensor control and/or evaluation unit (12) is provided, which determines from the detected variation in the gas concentration a value for the breathing rate and delivers this value to a control unit (11) of the packaging machine (1),
wherein the breathing rate of the packaged produce (4) is determined individually in each packaging (26) or in a group of packagings (26), and wherein the value of the breathing rate determined for given packaged produce (4) is used for the handling of a packaging to be subsequently produced or completed.

## Revendications

1. Machine d'emballage (1) pour fabriquer des paquets composés d'emballages remplis d'un produit à emballer, étant précisé qu'il est prévu des moyens pour influer sur l'atmosphère à l'intérieur des emballages (26) en fonction du degré de respiration du produit à emballer (4), **caractérisée**
**en ce qu'**il est prévu des moyens (9) pour mesurer une concentration de gaz individuellement dans chaque emballage (26) individuel ou dans un groupe d'emballages (26).
**en ce qu'**il est prévu une unité de contrôle de capteur et/ou d'analyse (12) qui est conçue pour définir, à partir d'une variation de la concentration de gaz dans le temps, une valeur finale pour le degré de respiration du produit à emballer (4) et pour transmettre cette valeur à une unité de contrôle (11) de la machine d'emballage (1),
et **en ce que** la machine d'emballage (1) est en outre conçue pour utiliser la valeur du degré de respiration définie pour un produit à emballer (4) défini, pour la manipulation d'un emballage à fabriquer ou à terminer ensuite.

2. Machine d'emballage selon la revendication 1, **caractérisée en ce qu'**il est prévu des moyens pour doser à l'intérieur de l'emballage (26), en fonction du degré de respiration du produit à emballer (4), un ou plusieurs gaz à amener.

3. Machine d'emballage selon l'une des revendications précédentes, **caractérisée en ce qu'**il est prévu des moyens pour produire une perméabilité au gaz d'une partie au moins de l'emballage (26) en fonction du degré de respiration du produit à emballer (4).

4. Machine d'emballage selon la revendication 3, **caractérisée en ce qu'**elle est conçue pour produire une perforation d'emballages en film, en particulier de sachets et/ou de cavités (2) dans un film (3) mis en forme ou non mis en forme, entièrement ou en partie avant, pendant ou après l'opération de scellage.

5. Machine d'emballage selon l'une des revendications 3 ou 4, **caractérisée en ce qu'**il est prévu des moyens de perforation (14) pour réaliser une perforation (15) dans une partie au moins de l'emballage (26).

6. Machine d'emballage selon l'une des revendications 4 ou 5, **caractérisée en ce qu'**il est prévu des moyens (14, 18) pour régler le nombre et/ou la taille et/ou la forme d'ouvertures de perforation.

7. Machine d'emballage selon l'une des revendications 4 à 6, **caractérisée en ce que** la disposition des perforations (15) dans l'emballage (26) est adaptée à une bonne répartition du gaz amené et/ou évacué dans le paquet (26).

8. Machine d'emballage selon l'une des revendications précédentes, **caractérisée en ce qu'**il est prévu au moins un capteur de gaz (9, 10) pour enregistrer la concentration de gaz.

9. Machine d'emballage selon la revendication 8, **caractérisée en ce que** le capteur de gaz (9, 10) est prévu pour enregistrer la concentration de O₂ et/ou de CO₂ et/ou d'éthylène.

10. Machine d'emballage selon l'une des revendications précédentes, **caractérisée en ce qu'**une station de mesure (5) pour définir le degré de respiration est prévue en aval d'une station de scellage (20).

11. Machine d'emballage selon l'une des revendications précédentes, **caractérisée en ce qu'**il est prévu des moyens (14) pour produire une perméabilité sélective d'une partie au moins de l'emballage (26).

12. Machine d'emballage selon l'une des revendications précédentes, **caractérisée en ce qu'**il est prévu des moyens pour régler la perméabilité au gaz d'une partie au moins de l'emballage (26).

13. Machine d'emballage selon l'une des revendications précédentes, **caractérisée en ce qu'**elle est conçue comme une thermoformeuse et/ou une machine de scellage de barquettes (1).

14. Machine d'emballage selon l'une des revendications précédentes, **caractérisée en ce que** l'unité de contrôle (11) est prévue pour tenir compte de paramètres propres au produit et/ou de paramètres qui dépendent du lieu et du type de stockage.

15. Machine d'emballage selon l'une des revendications précédentes, **caractérisée en ce qu'**il est prévu une correction par calcul de la valeur de mesure du degré de respiration, en vue d'une adaptation à d'autres paramètres propres au produit, ou aux conditions de stockage prévues pour le produit à emballer (4).

16. Procédé pour augmenter la durée de conservation d'un produit emballé dans des emballages (26), étant précisé que lors de l'emballage ou de la réalisation des paquets (26), l'atmosphère intérieure des paquets (26) est influencée en fonction du degré de respiration du produit à emballer (4), **caractérisé en ce qu'**une mesure d'une concentration de gaz en fonction du temps est réalisée,
**en ce qu'**il est prévu une unité de contrôle de capteur et/ou d'analyse (12) qui, à partir de la variation enregistrée de la concentration de gaz, définit une valeur pour le degré de respiration et transmet cette valeur à une unité de contrôle (11) de la machine d'emballage (1),
étant précisé que le degré de respiration du produit à emballer (4) est défini individuellement dans chaque emballage (26) ou dans un groupe d'emballages (26),
et que la valeur du degré de respiration définie pour un produit à emballer (4) défini est utilisée pour la manipulation d'un emballage à fabriquer ensuite ou à terminer.
